# EUROPÄISCHE PATENTSCHRIFT

(11) **EP 0 205 787 B1**
(45) Veröffentlichungstag und Bekanntmachung des Hinweises auf die Patenterteilung: **31.01.1990**
(21) Anmeldenummer: 86104780.1
(22) Anmeldetag: 08.04.1986
(51) Int. Cl.: A47L 15/42

(54) **Geschirrspülmaschine**
Dishwasher
Machine à laver la vaisselle

(30) Priorität: 26.06.1985 DE 3522900
(43) Veröffentlichungstag der Anmeldung: 30.12.1986
(73) Patentinhaber: Bosch-Siemens Hausgeräte GmbH, 81669 München (DE)
(72) Erfinder: Stickel, Ernst, Dipl.-Ing., D-7928 Giengen (DE); Mailänder, Hans, Dipl.-Ing., D-7920 Heidenheim (DE); Jerg, Helmut, Dipl.-Ing., D-7928 Giengen (DE)

(56) Entgegenhaltungen:
- EP-A- 0 000 942
- DE-A- 1 517 387
- DE-A- 3 209 500
- DE-A- 3 239 226
- FR-A- 2 442 038
- FR-A- 2 482 442
- GB-A- 2 133 975

## Beschreibung

Die Erfindung betrifft eine Geschirrspülmaschine nach dem Oberbegriff des Patentanspruches 1.

Eine bekannte, auf dem Markt befindliche Geschirrspülmaschine dieser Art weist einen lonenaustauscher auf, in dessen Frischwasserzulaufleitung in Fließrichtung des Wassers hinter einem vom Programmsteuergerät der Maschine gesteuerten Wassereinlaufventil eine freie Fließstrecke angeordnet und diese gemäß DE-C 3 239 226 ein durch Frischwasser füllbarer Speicherbehälter zugeordnet und in einer einstückigen Baueinheit zusammengefaßt ist. Zum Dosieren der Regeneriersolemenge weist der Speicherbehälter mehrere flüssigkeitsleitend verbundene Kammern auf, von denen eine Kammer an eine Ablaufleitung zur Salzvorratskammer angeschlossen ist. Die Salzvorratskammer steht durch eine ein Absperrventil aufweisende Soleleitung mit dem Ionenaustauscher in Verbindung. Die Salzvorratskammer ist neben dem Ionenaustauscher in der Maschine unterhalb des Speicherbehälters angeordnet, so daß bei über das Programmschaltwerk geöffnetem Absperrventil die Salzvorratskammer ausschließlich mit bevorratetem Wasser unter Schwerkraftwirkung aus dem Speicherbehälter gespeist wird. Zur Anpassung der zum Regenerieren der lonenaustauschermasse erforderlichen Solemenge an die Härte des Frischwassers am Aufstellort der Geschirrspülmaschine ist dem mehrkammrigen Speicherbehälter ein Wasserhärteschalter (DE-A 3 302 566 bzw. GB-A 2 133 975) zugeordnet, wobei die freie Fließstrecke, der Speicherbehälter mit einem Kondensationsschacht zu einer einstückigen Baueinheit integriert ist. Die Geschirrspülmaschine ist ferner mit einer Niveauregeleinrichtung (DE-GM 8 218 877) ausgerüstet, die ein durch eine Überlauftrennwand an den Spülbehälter bzw. dessen Ablaufwanne angeschlossenes Niveauregelgefäß aufweist und eine oder mehrere durch Saugheber entleerbare Überlaufkammer umfaßt und die mittels Fühler, bei Erreichen bestimmter Füllniveaus, den Wassereinlauf stoppt, indem das Wassereinlaufventil und/oder ein Sicherheitsventil (DE-PS 3 114 644) geschlossen wird.

Der Erfindung liegt die Aufgabe zugrunde, eine Geschirrspülmaschine der eingangs genannten Art so zu gestalten, daß der Aufwand für die Herstellung und Montage vermindert und die Maschine gegen Undichtheiten in den Flüssigkeitsführungen sicherer wird.

Diese Aufgabe wird durch die im Patentanspruch 1 gekennzeichneten Merkmale gelöst. Vorteilhafte Ausgestaltungen der Erfindung sind in den Patentansprüchen 2 bis 7 gekennzeichnet.

Die erfindungsgemäß ausgestaltete Geschirrspülmaschine hat den Vorteil, daß dem Spülbehälter und der bodenseitigen Ablaufwanne die Behältereinheit aus Kunststoff nebengeordnet wird, die einen Frischwasseranschluß mit freier Fließstrecke, eine Kanalverbindung zu einer aus lonenaustauschermasse aufnehmenden lonenaustauscherkammer, einen Speicherbehälter zur Abgabe wählbarer Wasservolumen, eine Ablaufleitung vom Speicherbehälter zu einer Salzvorratskammer sowie eine Soleleitung zum Ionenaustauscher aufweist und über einen Auslaß der lonenaustauscherkammer mit dem Spülbehälter bzw. dessen Ablaufwanne verbunden ist.

Zur Vermeidung vieler Einzelaggregate mit Anschlußleitungen ist in die Baueinheit aus Kunststoff auch das auf Normal- und Sicherheitsniveau und/oder ein Überlaufniveau des Spülbehälters ansprechende Niveauregelgefäß integriert, das über die Verbindung der Behältereinheit nach Art einer kommunizierenden Röhre mit der Ablaufwanne des Spülbehälters verbunden ist.

Anhand der Zeichnung wird ein Ausführungsbeispiel der schematisch dargestellten Behältereinheit einer erfindungsgemäßen Geschirrspülmaschine näher erläutert.

Die neben einer Seitenwand eines nicht gezeichneten Spülbehälters einer Geschirrspülmaschine angeordnete, aus Kunststoff bestehende Behältereinheit 1 enthält im Bodenbereich einen lonenaustauscher 2, dessen lonenaustauschermasse sich in einer Kammer der Behältereinheit zwischen Siebwänden 3, 4 befindet. Über dem Ionenaustauscher weist die Behältereinheit eine Salzvorratskammer 5 auf, die durch einen, durch die Spülbehälterseitenwand in den Spülraum geführten und durch einen Deckel oder dergleichen verschließbaren Einfüllstutzen 6 mit Salz auffüllbar ist. Von der Salzvorratskammer 5 führt eine Soleleitung 7 zum lonenaustauscher 2. Oberhalb der Salzvorratskammer bildet die Behältereinheit 1 einen mehrkammerigen Speicherbehälter 8, dessen Kammern mit einer Verteilerkammer 9 strömungsverbunden sind. In der Verteilerkammer 9 ist ein Stellelemenl 10 vorgesehen, das einen Wasserhärteschalter bildet. In Abhängigkeit von der Härte des Frischwassers am Aufstellort der Geschirrspülmaschine wird das Stellelement in eine bestimmte Lage gebracht. Hiermit ist es möglich, die dem Ionenaustauscher zur Regenerierung seiner Füllung aus der Salzvorratskammer zuzuführende Solemenge dadurch zu bemessen, daß der Salzvorratskammer aus dem Speicherbehälter lediglich der Wasservorrat einer Kammer oder der Wasservorrat aus mehreren Kammern zugeführt wird.

Die Behältereinheit 1 ist über einen Frischwasser-Anschlußstutzen 11 hinter einem nicht gezeichneten Wassereinlauf- und/oder Sicherheitsventil an die Frischwasserzuleitung der Geschirrspülmaschine angeschlossen. Vom Frischwasser-Anschlußstutzen 11 führt ein Frischwasserkanal 12 der Behältereinheit 1 zu einer ebenfalls in die Behältereinheit integrierten freien Fließstrecke 13. Hinter der freien Fließstrecke 13 führt eine Fortsetzung 14 des Frischwasserkanals zum Ionenaustauscher 2. Ein Auslaß 15 der lonenaustauschkammer 2 ist an den Spülbehälter bzw. an dessen Ablaufwanne angeschlossen.

Neben dem bodenseitig in der Behältereinheit 1 untergebrachten Ionenaustauscher 2 befindet sich ferner ein Niveauregelgefäß 16. Das Niveauregelgefäß 16 ist über eine Bodenöffnung 17 und den Auslaß 15 als kommunizierende Röhre mit der Ablaufwanne bzw. dem Spülbehälter verbunden. Eine erste Überlauftrennwand 18 im Niveauregelgefäß liegt mit ihrer Überlaufkante in Höhe des normalen Füllniveaus 19 des Spülbehälters. Wird dieser Wasserstand im Spülbehälter erreicht, so genügt eine geringe, über die Überlauftrennwand 18 in eine erste Kammer 20 überschwappende Wassermenge um einen darin vorgesehenen Schwimmer 21 soweit anzuheben, daß dieser einen Schalter 22 zum Schließen des Wassereinlaufventils betätigt. Wird durch Einschalten der Entleerungspumpe der Spülbehälter entleert, so fällt mit dem Wasserstand im Spülbehälter gleichzeitig der Wasserstand im Niveauregelgefäß ab, ein Saugheber 23 springt an und entleert die Kammer 20.

Zum Überwachen eines Sicherheitsniveaus 24 ist im Niveauregelgefäß 16 vor einer zweiten, eine Luftfallenkammer bildenden Kammer 25 eine bis in die Höhe des Sicherheitsniveaus hochgezogene zweite Überlauftrennwand 26 vorgesehen. An die Luftfallenkammer ist über eine Leitungsverbindung 27 ein nicht dargestellter Druckwächter oder eine Druckdose eines Sicherheitsventils angeschlossen. Zum Entleeren der zweiten Kammer dient ein zweiter Saugheber 28.

Gegenüber dem Auslaß der Soleleitung 7 aus der Salzvorratskammer 5 weist die Salzvorratskammer ein Bodensieb 29 und ein Seitenwandsieb 30 auf. Neben dem Seitenwandsieb 30 ist eine mit der Salzvorratskammer strömungsverbundene Röhre 31 oder dergleichen ausgebildet, in der ein Schwimmer 32 zur Salzmangelanzeige vorgesehen ist. Im Bereich des Einfüllstutzens 6 der Salzvorratskammer 5 zweigt ein Überlaufkanal 33 zum lonenaustauscher 2 ab. Wird die Salzvorratskammer mit Salz aufgefüllt, so gelangt die verdrängte, überschüssige Salzsole durch den Überlaufkanal 33 in den lonenaustauscher und es wird verhindert, daß die Salzsole ungenutzt und unerwünscht in den Spülbehälter überläuft. Mit 34 ist ein Kanal zur Belüftung der Soleleitung 7 bezeichnet.

Im oberen Bereich, neben dem Speicherbehälter 8, umfaßt die Behältereinheit 1 eine Kondensationskammer 35 mit darin angeordneten Leitstegen 36. Die Kondensationskammer 35 ist über eine Ausgleichsöffnung 37 mit dem Spülbehälter verbunden. Aus dem Spülbehälter austretende Wrasen werden in der Kondensationskammer 35 niedergeschlagen. Ferner weist die Behältereinheit über der Kondensationskammer eine Belüftungsöffnung 38 auf, zu der ein Luftkanal zur freien Fließstrecke 13 sowie zur Kondensationskammer 35 besteht.

In der Kanalverbindung 39 zwischen dem Speicherbehälter 8 und der Salzvorratskammer 5 sowie in der Soleleitung 7 zum Ionenaustauscher ist ein vom Programmschaltwerk der Geschirrspülmaschine steuerbares Ventil 40 in einem Ventilgehäuse 41 der Behältereinheit angeordnet.

Der Speicherbehälter 8 ist durch Leckwasser aus der freien Fließstrecke 13 füllbar. Bei Überfüllung des Speicherbehälters wird das überschüssige Wasser über die Kondensationskammer 35 und die Ausgleichsöffnung 37 in den Spülbehälter geleitet.

## Patentansprüche

1. Geschirrspülmaschine mit einer ein vom Programmsteuergerät der Maschine steuerbares Wassereinlaufventil und eine freie Fließstrecke (13) aufweisenden, zu einem Ionenaustauscher (2) führenden Frischwasser-Zulaufleitung (11, 12, 14) und mit einem durch Frischwasser füllbaren, mehrkammerigen Speicherbehälter (8), dessen Kammern über eine Verteilerkammer (9) einschließlich Stellelement (10) und über eine Leitung (39) mit der Salzvorratskammer (5) verbunden ist, die durch ein steuerbares Ventil (40) mit dem Ionenaustauscher (2) in Verbindung steht und mit diesem unterhalb des Speicherbehälters (8) sitzt, sowie mit einem Niveauregelgefäß (16), das aus einer durch eine Überlauftrennwand (18) vom Spülbehälter abgeteilten, mittels Saugheber (23) entleerbaren Überlaufkammer (20) beseht, in der ein Schwimmer (21), Fühler oder dergleichen angeordnet oder an die ein Druckwächter angeschlossen ist, der bei bestimmten Füllniveau das Wassereinlauf- und/oder ein Sicherheitsventil schließt, wobei der Ionenaustauscher (2) an den Spülbehälter oder dessen Ablaufwanne angeschlossen ist und der Einfüllstutzen (6) der Salzvorratskammer (5) durch einen Deckel oder dgl. verschließbar ist, dadurch gekennzeichnet, daß die Frischwasser-Zulaufleitung (11, 12, 14), der lonenaustauscher (2), die Salzvorratskammer (5) mit ihrem Einfüllstutzen (6), der Speicherbehälter (8), die freie Fließstrecke (13), das Niveauregelgefäß (16), die Kondensationskammer (35), die Verteilerkammer (9), die davon zur Salzvorratskammer (5) führende Leitung (39) und ein Ventilgehäuse (41) für das genannte Ventil (40) eine neben dem Spülbehälter angeordnete Behältereinheit (1) aus Kunststoff bilden und daß der Einfüllstutzen (6) der Salzvorratskammer (5) der Behältereinheit (1) durch die Spülbehälterseitenwand in den Spülraum geführt ist.

2. Geschirrspülmaschine nach Anspruch 1, dadurch gekennzeichnet, daß in das Ventilgehäuse (41) von außen in die Behältereinheit (1) einsetzbare Ventile oder ein Doppelventil (40) vorgesehen sind.

3. Geschirrspülmaschine nach einem der Ansprüche 1 und 2, dadurch gekennzeichnet, daß das Niveauregelgefäß (16) neben dem bodenseitigen lonenaustauscher (2) in der Behältereinheit (1) angeordnet ist.

4. Geschirrspülmaschine nach einem der Ansprüche 1 bis 3, dadurch gekennzeichnet, daß die Ausgleichsöffnung (37) der Kondensationskammer (35) mit dem Spülbehälter verbunden ist und daß die Kondensationskammer (35) über einen, Leitstege (36) aufweisenden Kanal mit der Entlüftungsöffnung (38) der Behältereinheit (1) sowie mit der freien Fließstrecke (13) verbunden ist.

5. Geschirrspülmaschine nach einem der Ansprüche 1 bis 4, dadurch gekennzeichnet, daß die Behältereinheit (1) eine mit der Salzvorratskammer (5) strömungsverbundene Röhre (31) oder dergleichen aufweist, in der ein Schwimmer (32) zur Salzmangelanzeige vorgesehen ist.

6. Geschirrspülmaschine nach einem der Ansprüche 1 bis 5, dadurch gekennzeichnet, daß von der Soleleitung (7) zwischen der Salzvorratskammer (5) und dem Ventil (40) der Kanal (34) zur Belüftung der Soleleitung in die Salzvorratskammer zurückgeführt ist.

7. Geschirrspülmaschine nach einem der Ansprüche 1 bis 6, dadurch gekennzeichnet, daß im Bereich des Einfüllstutzens (6) der Salzvorratskammer (5) der Überlaufkanal (33) zum Ionenaustauscher (2) abzweigt.

## Claims

1. Dishwashing machine with a fresh water inflow duct (11, 12, 14), which leads to an ion exchanger (2) and displays a free flow path (13) and a water inlet valve which is controllable by the program control device of the machine, and with a multichamber storage container (8), which is fillable by fresh water and the chambers of which are connected by way of a distributor chamber (9) inclusive of setting element (10) and by way of a duct (39) with the salt supply chamber (5), which stands in communication through a controllable valve (40) with the ion exchanger (2) and sits together with this below the storage container (8), as well as with a level-regulating vessel (16), which consists of an overflow chamber (20), which is emptiable by means of a siphon (23) and divided off from the rinsing container by an overflow partition (18) and in which a float (21), sensor or the like is arranged or to which a pressure monitor is connected, which at a certain filling level closes the water inflow valve and/or a safety valve, wherein the ion exchanger (2) is connected to the rinsing container or its outlet trough and the filling nipple (6) of the salt supply chamber (5) is closable by a lid or the like, characterised thereby, that the fresh water inflow duct (11, 12, 14), the ion exchanger (2), the salt supply chamber (5) with its filling nipple (6), the storage container (8), the free flow path (13), the level-regulating vessel (16), the condensation chamber (35), the distributor chamber (9), the duct (39) leading therefrom to the salt supply chamber (5) and a valve housing (41) for the named valve (40) form a container unit (1) of synthetic material arranged beside the rinsing container and that the filling nipple (6) of the salt supply chamber (5) of the container unit (1) is led through the rinsing container side wall into the rinsing space.

2. Dishwashing machine according to claim 1, characterised thereby, that valves insertable into the container unit (1) from outside or a double valve (40) are provided in the valve housing (41).

3. Dishwashing machine according to one of the claims 1 and 2, characterised thereby, that the level-regulating vessel (16) is arranged in the container unit (1) beside the ion exchanger (2) at the base.

4. Dishwashing machine according to one of the claims 1 to 3, characterised thereby, that the equalising opening (37) of the condensation chamber (35) is connected with the rinsing container and that the condensation chamber (35) is connected by way of a channel displaying guide webs (36) with the ventilation opening (38) of the container unit (1) as well as with the free flow path (13).

5. Dishwashing machine according to one of the claims 1 to 4, characterised thereby, that the container unit (1) displays a tube (31) or the like, which is in terms of flow connected with the salt supply chamber (5) and in which a float (32) is provided for indication of lack of salt.

6. Dishwashing machine according to one of the claims 1 to 5, characterised thereby, that the channel (34) for the ventilation of the brine duct is led back into the salt supply chamber (5) from the brine duct (7) between the salt supply chamber (5) and the valve (40).

7. Dishwashing machine according to one of the claims 1 to 6, characterised thereby, that the overflow channel (33) branches off to the ion exchanger (2) in the region of the filling nipple (6) of the salt supply chamber (5).

## Revendications

1. Lave-vaisselle comprenant une conduite d'amenée d'eau fraîche (11,12,14) aboutissant à un échangeur d'ions (2) et comportant une valve d'arrivée d'eau commandée par le programmateur de la machine et un tronçon d'écoulement libre (13), un réservoir (8) à plusieurs compartiments pouvant être rempli d'eau fraîche et dont les compartiments sont raccordés par une chambre distributrice (9), y compris un élément de réglage (10), et par une conduite (39) au bac à sel (5) lequel est relié par une valve commandée (40) à l'échangeur d'ions (2) et qui est placé avec celui-ci en dessous du réservoir d'eau fraîche (8), ainsi qu'un réservoir de réglage de niveau (16) qui se compose d'une chambre de tropplein (20) séparée de la cuve de lavage par une cloison (18), pouvant être vidée au moyen d'un siphon (23) et dans laquelle est installé un flotteur (21), capteur ou analogue ou à laquelle est raccordé un manostat qui, en cas d'un niveau d'eau déterminé, ferme la valve d'arrivée d'eau et/ou une valve de sécurité, l'échangeur d'ions (2) étant raccordé à la cuve de lavage ou à sa cuvette de déversement et la tubulure de remplissage (6) du bac à sel (5) pouvant être fermée par un couvercle ou analogue, caractérise par le fait que la conduite d'amenée d'eau fraîche (11, 12, 14), l'échangeur d'ions (2), le bac à sel (5) avec sa tubulure de remplissage (6), le réservoir d'eau fraîche (8), le tronçon d'écoulement libre (13), le réservoir de réglage de niveau (16), la chambre de condensation (35), la chambre distributrice (9), la conduite (39) allant de celle-ci au bac à sel (5) et un corps (41) pour la valve précitée (40) forment une unité logement en matière plastique disposée à côté de la cuve de lavage, et que la tubulure de remplissage (6) du bac à sel (5) de l'unité logement (1) passe dans l'espace de lavage à travers la paroi latérale de la cuve de lavage.

2. Lave-vaisselle selon la revendication 1, caractérisé par le fait qu'une valve cloche (40) ou des valves pouvant être introduites de l'extérieur dans l'unité logement (1) sont prévues dans le corps (41).

3. Lave-vaisselle selon l'une des revendications 1 et 2, caractérisé par le fait que dans l'unité logement (1), le réservoir de réglage de niveau (16) est installé à côté de l'échangeur d'ions (2) du côté du fond.

4. Lave-vaisselle selon l'une des revendications 1 à 3, caractérisé par le fait que l'ouverture de compensation (37) de la chambre de condensation (35) est raccordée à la cuve de lavage et que la chambre de condensation (35) est reliée à l'orifice d'aération (38) de l'unité logement (1) ainsi qu'au tronçon d'écoulement libre (13) par un canal comportant des barrettes de guidage (36).

5. Lave-vaisselle selon l'une des revendications 1 à 4, caractérisé par le fait que l'unité logement (1) comporte un tube (31) ou analogue communiquant avec le bac à sel (5) et dans lequel est prévu un flotteur (32) pour indiquer le manque de sel.

6. Lave-vaisselle selon l'une des revendications 1 à 5, caractérisé par le fait que partant de la conduite de saumure (7) entre le bac à sel (5) et la valve (40), le canal (34) revient au bac à sel (5) pour l'aération de la conduite de saumure.

7. Lave-vaisselle selon l'une des revendications 1 à 6, caractérisé par le fait que dans la zone de la tubulure d'entrée (6) du bac à sel (5), part le canal de tropplein (33) aboutissant à l'échangeur d'ions (2).
